# EUROPÄISCHE PATENTSCHRIFT

(11) **EP 0 787 857 B1**
(45) Veröffentlichungstag und Bekanntmachung des Hinweises auf die Patenterteilung: **20.03.2002**
(21) Anmeldenummer: 96118007.2
(22) Anmeldetag: 09.11.1996
(51) Int. Cl.: D21H 23/32

(54) **Vorrichtung zum Beschichten einer Materialbahn, insbesondere einer Papier- oder Kartonbahn**
Device for coating a moving web, in particular paper or board
Dispositif pour l'enduction de matériaux en bandes, en particulier bande de papier ou de carton

(30) Priorität: 03.02.1996 DE 19603861
(43) Veröffentlichungstag der Anmeldung: 06.08.1997
(73) Patentinhaber: Jagenberg Papiertechnik GmbH, 41468 Neuss (DE)
(72) Erfinder: Knop, Reinhard, 45279 Essen (DE); Wohlfeil, Gerhard, 40789 Monheim (DE); Becker, Ingo, 40591 Düsseldorf (DE)
(74) Vertreter: Thul, Hermann, Dipl.-Phys.

(56) Entgegenhaltungen:
- CH-A- 377 200
- DE-A- 4 130 118
- GB-A- 994 191

## Beschreibung

Die Erfindung betrifft eine Vorrichtung zum Beschichten einer Materialbahn, insbesondere einer Papier- oder Kartonbahn, gemäß dem Oberbegriff des Patentanspruchs 1. Zum Beschichten von Papier- oder Kartonbahnen sind verschiedene Vorrichtungen bekannt, die nach dem Prinzip arbeiten, daß zunächst mittels eines Auftragsystems Beschichtungsmaterial im Überschuß auf die laufende Bahn aufgetragen und anschließend der Überschuß mittels eines Dosiersystems bis auf das gewünschte Strichgewicht abgerakelt wird.

Als Auftragsysteme für den Überschußauftrag sind Auftragwalzen (DE-C 36 23 402) und zur Materialbahn offene Auftragkammern (EP-C 0 051 698) bekannt. Die Dosiersysteme enthalten bekannterweise als Dosierelemente mechanische Rakelelemente, wie Schabermesser (DE-C 36 23 402), Rakelstangen (DE-C 30 22 955), Rakelleisten (EP-C 0 109 520) oder sogenannte Luftmesser verwendet, die den Überschuß mit Druckluft aus einer Schlitzdüse abstreifen (DE-A 40 14 463). Um höhere Produktionsgeschwindigkeiten, also höhere Bahngeschwindigkeiten, erreichen zu können, ist es bekannt, das Auftrag- und das Dosiersystem im Umschlingungsbereich von Gegenwalzen anzuordnen, von denen die Materialbahn beim Auftragen und beim Dosieren über ihre gesamte Breite abgestützt wird (DE-A 41 30 118). Auftrag- und Dosiersystem sind dabei in einem gemeinsamen Gestell mit der Gegenwalze gelagert.

Bei der Herstellung von beschichteten Papier- oder Kartonbahnen ist es erforderlich, das Auftrag- und Dosiersystem dem herzustellenden Produkt anzupassen, also in Abhängigkeit von der zu beschichtenden Papier- oder Kartonbahn und der verwendeten Streichfarbe zu gestalten. Dies gilt insbesondere, wenn mit sehr hohen Bahngeschwindigkeiten (1000 m/min) beschichtet werden soll. Bei einem Produktwechsel sind daher umfangreiche Umbauarbeiten durchzuführen und daraus resultierende lange Stillstandszeiten in Kauf zu nehmen.

Der Erfindung liegt die Aufgabe zugrunde, eine gattungsgemäße Beschichtungsvorrichtung so zu verbessern, daß sie zur Herstellung verschiedenster Papier- oder Kartonprodukte verwendet werden kann, wobei die bei einem Produktwechsel erforderliche Umrüstzeit möglichst kurz sein soll.

Diese Aufgabe wird mit den Merkmalen des Patentanspruchs 1 gelöst.

Bei der Beschichtungsvorrichtung nach der Erfindung ist es möglich, das Auftragsystem als Gesamtes schnell auszutauschen. Die Beschichtungsvorrichtung ist modulartig so aufgebaut, daß das Auftragsystem unabhängig von den übrigen Teilen der Beschichtungsvorrichtung in einem Modul zusammengefaßt gelagert ist, das aus der Beschichtungsvorrichtung herausbewegt und somit schnell gegen ein anderes Auftragsystem ausgetauscht werden kann.

Die Unteransprüche enthalten bevorzugte, da besonders vorteilhafte Ausgestaltungen der Erfindung.

Die Zeichnung dient zur Erläuterung der Erfindung anhand vereinfacht dargestellter Ausführungsbeispiele.
- Figur 1: zeigt einen Längsschnitt in Bahnlaufrichtung durch eine erfindungsgemäße Beschichtungsvorrichtung.
- Die Figuren 2 bis 5: zeigen jeweils einen Längsschnitt durch die Beschichtungsvorrichtung mit jeweils unterschiedlichen Auftragsystemen.

Die nachfolgend beschriebene Vorrichtung nach der Erfindung dient zum Beschichten einer mehrere Meter breiten Papier- oder Kartonbahn 1 mit Streichfarbe als Beschichtungsmaterial . Sie enthält ein Auftragsystem 2 zum Auftragen von Streichfarbe im Überschuß auf die Bahn 1 und in Bahnlaufrichtung mit Abstand hinter dem Auftragsystem 2 ein Dosiersystem 3, das den Überschuß an Streichfarbe bis auf das gewünschte Strichgewicht abrakelt und dabei den Streichfarbenfilm egalisiert.

Die Bahn 1 wird zumindest im Bereich des Dosiersystems 3 - in Figur 1 auch im Bereich des Auftragsystems 2 - von einer Gegenwalze 4 über ihre gesamte Breite abgestützt. Die in ihrer axialen Länge über die maximal zu verarbeitende Bahnbreite reichende Gegenwalze 4 weist an beiden Stirnseiten Wellenzapfen auf, mit denen sie in einem Gestell 5 um ihre Mittelachse 60 mittels eines Drehantriebs drehbar gelagert ist. Das Gestell 5 der Gegenwalze 4 baut sich aus zwei Seitenwänden 6 auf, die mit einer Quertraverse 7 miteinander verbunden sind. Jeweils eine Seitenwand 6 ist an jeder Längsseite außerhalb des Bereichs der Bahn 1 angeordnet und auf dem Boden abgestützt.

Im Bereich unterhalb der Gegenwalze 4 ist das Auftragsystem 2 in einem eigenen, horizontal bewegbaren Gestell 8 gelagert. Das Gestell 8 des Auftragsystems 2 enthält zwei Seitenwände 9, die über Quertraversen 10 und erforderlichenfalls über eine Bodenplatte miteinander verbunden sind. Um das Gestell 8 horizontal bewegen zu können, ist es auf an den Quertraversen 10 oder der Bodenplatte befestigten Rollen gelagert, die in am Boden befestigten Schienen laufen. Alternativ kann zwischen der Bodenplatte und dem Boden ein aus Luftkissen aufgebautes Transportsystem angeordnet sein, das eine einfache Bewegung des Gestells 8 über den Boden ermöglicht.

Wesentlich für die Erfindung ist, daß die beiden getrennten Gestelle 5, 8, so ausgestaltet und angeordnet sind, daß das Gestell 8 mit dem darin gelagerten Auftragsystem 2 als Ganzes auswechselbar ist, es also aus dem Bereich unterhalb der Gegenwalze 4 hinausbewegt werden kann. Unterhalb der Gegenwalze 4 befinden sich keine Teile des Gestells 5, sondern ein ausreichender - im Ausführungsbeispiel bis zum Boden reichender - Freiraum, in den das Gestell 8 mit dem Auftragsystem 2 hineinbewegt werden kann. Zum Auswechseln des Auftragsystems 2, weist das Gestell 5 der Gegenwalze 4 an der einlaufseitigen Querseite eine ausreichend große Öffnung auf. Die beiden Seitenwände 6 sind so weit auseinander und die Quertraverse 7 so hoch angeordnet, daß das Gestell 8 mit dem Auftragsystem 2 gegen Bahnlaufrichtung - in den Figuren nach links - aus dem Gestell 5 hinausbewegt werden kann.

Alternativ ist es auch möglich, die Vorrichtung so zu gestalten, daß das Gestell 8 mit dem Auftragsystem 2 quer zur Bahnlaufrichtung durch eine entsprechende Öffnung an einer der Längsseiten aus dem Bereich der Gegenwalze 4 hinausbewegt und ausgewechselt werden kann.

Das Dosiersystem 3 ist in Bahnlaufrichtung hinter dem Auftragsystem 2 in einem Gestell 11 gelagert, daß so aufgebaut und angeordnet ist, daß es die Auswechselbarkeit des Gestells 8 mit dem Auftragsystem 2 nicht behindert. Anstelle eines getrennten Gestells 11 für das Dosiersystem 3 kann dieses in einem gemeinsamen Gestell mit der Gegenwalze 4 gelagert sein. Dieses gemeinsame Gestell ist dann so gestaltet, daß unterhalb der Gegenwalze 4 ausreichend Freiraum für ein auswechselbares getrenntes Gestell 8 des Auftragsystems 2 bleibt.

Das Dosiersystem 3 ist auf bekannte Weise aufgebaut: Es enthält als Dosierelement ein gegen die von der Gegenwalze 4 abgestützte Bahn 1 anpreßbares Schabermesser 12, das mit seinem Fuß in einem Klemmbalken 13 festgeklemmt ist, der in Richtung zur Gegenwalze 4 verschiebbar in einem Schaberbalken 14 gelagert ist. Der Schaberbalken 14 ist mittels einer Kolben-Zylinder-Einheit 15 um die Schabermesserspitze schwenkbar zwischen zwei Seitenteilen 16 des Gestells 11 aufgehängt, so daß sich die Anpreßkraft des Schabermessers 12 und der Bladewinkel (= Winkel des Schabermessers 12 zur Tangente an die Gegenwalze 4) einstellen läßt. Für die Feineinstellung des Bladewinkels ist der Schaberbalken 14 zusätzlich mittels eines Spindeltriebs 17 in den Seitenteilen 16 schwenkbar aufgehängt.

Die Ausführungsbeispiele zeigen ein Schabermesser 12 als Dosierelement. Alternativ können auch Rakelstangen, Rakelleisten oder andere bekannte Rakelelemente zum Abstreifen des Überschusses verwendet werden.

Figur 1 zeigt eine Beschichtungsvorrichtung, bei der als Auftragsystem 2 ein sogenanntes Walzenauftragwerk eingesetzt ist. Das Auftragsystem 2 enthält eine mit einem Drehantrieb verbundene Auftragwalze 18 mit glatter Mantelfläche, die über die gesamte Arbeitsbreite, i. e. die maximale Bahnbreite, reicht. Die Auftragwalze 18 ist im Gestell 8 höhenverstellbar gelagert, um den Auftragspalt 19 zwischen ihrer Mantelfläche und der in diesem Bereich von der Gegenwalze 4 abgestützten Bahn 1 einstellen zu können. An der unteren, der Gegenwalze 4 abgewandten Seite dreht die Auftragwalze 18 in einer Farbkammer 20, der kontinuierlich Streichfarbe zugeführt wird. An der Bahneinlaufseite ist ein der Mantelfläche der Auftragwalze 18 angepaßt gekrümmtes Leitblech 21 angeordnet, das bis in den Bereich des Auftragspalts 19 reicht und mit der Auftragwalze 18 einen engen Farbzuführkanal bildet. Durch den Farbzuführkanal wird das Beschichtungsmaterial in so großer Menge an die Bahn 1 herangeführt, daß ein Überschuß 22 über die Rückseite des Leitblechs 21 zurückläuft. Der Überschuß 22 wird in einer Wanne 23 aufgefangen und ebenso wie die vom Schabermesser 12 abgerakelte Menge zurückgeführt. Alle vorstehend beschriebenen Teile des Auftragsystems 2 sind im Gestell 8 gelagert und können somit gemeinsam mit diesem gegen ein anderes Auftragsystem 2 ausgetauscht werden.

In den Figuren 2 bis 5 sind Beschichtungsvorrichtungen beschrieben, bei denen andere Auftragsysteme 2 eingesetzt sind. Die übrigen Teile der Beschichtungsvorrichtungen (Gegenwalze 4 mit ihrem Gestell 5, Dosiersystem 3) sind übereinstimmend zu dem Ausführungsbeispiel nach Figur 1 aufgebaut.

Bei der Ausführungsform nach Figur 2 enthält das Auftragsystem 2 eine zur Gegenwalze hin offene Auftragkammer 24, die aus einer Farbkammer 25 mit Streichfarbe versorgt wird. Die Auftragkammer 24 ist an der Bahnauslaufseite mit einem über die Arbeitsbreite reichenden drehbar gelagerten Stab 26 abgeschlossen, der zur von der Gegenwalze 4 abgestützten Bahn 1 einen Vordosierspalt offen läßt, durch den ein Überschußfilm gewünschter Dicke erzeugt wird. An der Einlaufseite der Bahn 1 bleibt ein Überlaufspalt 27 offen, durch den überlaufende Streichfarbe 28 austritt und in einer Wanne 29 aufgefangen wird. Dies gewährleistet eine vollständige Benetzung der Bahn 1 ohne unbedeckte Stellen. Um die Menge der der Auftragkammer 24 zugeführten Streichfarbe regulieren zu können, ist zwischen der Farbkammer 25 und der Auftragkammer 24 eine verstellbare Leiste 30 angeordnet, mit der sich der Querschnitt der Einlaßöffnung in die Auftragkammer 24 verändern läßt. Alle vorstehenden Teile des Auftragsystems 2 sind ebenso wie eine Auffangwanne 31 für die vom Dosiersystem 3 abgerakelte Streichfarbe an einer Quertraverse 32 befestigt, die in den Seitenteilen 9 des Gestells 8 schwenkbar gelagert ist. Sie können so als Gesamtes ausgewechselt werden. Die Schwenkbarkeit der Traverse 32 ermöglicht ein Absenken des Auftragsystems 2 von Arbeitsposition an einer Gegenwalze in eine Position, in der das System 2 gereinigt oder eine neue Bahn 1 eingezogen werden kann.

Die Figuren 3 bis 5 zeigen Beschichtungsvorrichtungen, bei denen das Auftragsystem 2 eine eigene Gegenwalze 33 enthält, von der die Bahn 1 beim Auftragen abgestützt wird. Zwischen dem Auftragen und dem Dosieren wird die Bahn über eine gewisse Strecke geradlinig geführt. Die geradlinige Führung der Bahn 1 mit dem Überschußauftrag bis zum Dosieren hat den Vorteil, daß die auf den Überschuß einwirkenden Zentrifugalkräfte minimiert werden. Zu große Zentrifugalkräfte können zum Abspritzen von Streichfarbe und/oder zu Ungleichmäßigkeiten im Überschußfilm führen, die beim Dosieren nicht mehr ausgeglichen werden.

Bevorzugt ist das die Streichfarbe auf die Bahn 1 auftragende Element des Auftragsystems 2 am Ende des Umschlingungsbereichs der Gegenwalze 33 angeordnet, damit die Bahn 1 mit dem Überschußauftrag ohne oder mit möglichst geringer Krümmung geradlinig bis zum Dosierelement (Schabermesser 12) des Dosiersystems 3 verläuft. Aus dem gleichen Grunde ist auch das Dosierelement möglichst nahe an der Auflauflinie der Bahn 1 auf die Gegenwalze 4 angeordnet.

Das Ausführungsbeispiel nach Figur 3 enthält als Auftragsystem 2 ein Walzenauftragwerk, das bereits beim Ausführungsbeispiel nach Figur 1 beschrieben wurde. Der einzige Unterschied besteht darin, daß das Auftragsystem 2 eine eigene Gegenwalze 33 aufweist, die im Gestell 8 gelagert ist und somit mit ausgetauscht werden kann. Die angetriebene Gegenwalze 33 bildet mit der Auftragwalze 18 den Auftragspalt 19, in dem die Streichfarbe im Überschuß auf die Bahn 1 aufgetragen wird.

Bei der Ausführungsform nach Figur 4 wird ein Auftragsystem 2 mit einer Auftragkammer 24 eingesetzt, die an der getrennten Gegenwalze 33 des Auftragsystems 2 angeordnet ist. Der Auftragkammer 24 wird Streichfarbe unter Druck zugeführt und so an die von der Gegenwalze 33 abgestützte Bahn 1 übergeben.

Die Figur 5 zeigt eine Ausführungsform eines Auftragsystems 2 mit einer Schlitzdüse 34, aus der die Streichfarbe gegen die Bahn 1 gespritzt wird. Die Schlitzdüse 34 wird aus einer Farbkammer 25 versorgt, deren Austrittsquerschnitt mittels einer verstellbaren Leiste 35 verstellbar ist. Es wird genau die gewünschte Überschußmenge auf die Bahn 1 aufgetragen, wobei die Auftragsmenge über die Pumpenleistung der zufördernden Pumpe einstellbar ist. Auch bei dieser Ausführungsform weist das Auftragsystem 2 eine eigene, im Gestell 8 gelagerte und angetriebene Gegenwalze 33 auf, die von der Bahn 1 teilweise umschlungen wird und so diese beim Auftragen abstützt. Die Düse 34 ist ebenfalls am Ende des Umschlingungsbereichs der Gegenwalze 33 angeordnet, damit die Bahn 1 mit dem Überschußauftrag möglichst geradlinig zum Dosiersystem 3 verläuft.

## Patentansprüche

1. Vorrichtung zum Beschichten einer Materialbahn (1), insbesondere einer Papier- oder Kartonbahn, mit einem Auftragsystem (2) zum Auftragen von Beschichtungsmaterial im Überschuß, einem in Bahnlaufrichtung mit Abstand hinter dem Auftragsytem (2) angeordneten Dosiersystem (3) zum Abstreifen des Überschusses bis auf das gewünschte Strichgewicht, und mit einer Gegenwalze (4), die in einem *auf dem Boden abgestützten* Gestell (5) gelagert ist und von der die Bahn (1) zumindest beim Dosieren abgestützt wird, **dadurch gekennzeichnet, daß** das Gestell (5) der Gegenwalze (4) unterhalb der Gegenwalze (4) einen Freiraum aufweist, in dem ein getrenntes Gestell (8) mit dem darin gelagerten Auftragsystem (2) auswechselbar angeordnet ist.

2. Vorrichtung nach Anspruch 1, **dadurch gekennzeichnet, daß** das Gestell (5) der Gegenwalze (4) an einer Querseite, bevorzugt an der bahnlaufseitigen Querseite, eine Öffnung aufweist, durch die das Gestell (8) mit dem Auftragsystem (2) horizontal gegen Bahnlaufrichtung aus dem Gestell (5) bewegt werden kann.

3. Vorrichtung nach Anspruch 1, **dadurch gekennzeichnet, daß** das Gestell (5) an einer Längsseite eine Öffnung aufweist, durch die das Gestell (8) mit dem *Auftragsystem* (2) horizontal und quer zur Bahnlaufrichtung aus dem Gestell (5) bewegt werden kann.

4. Vorrichtung nach einem der Ansprüche 1 bis 3, **dadurch gekennzeichnet, daß** das Auftragsystem (2) eine eigene, im Gestell (8) gelagerte Gegenwalze (33) zum Abstützen der Bahn (1) beim Auftragen aufweist, von der die Bahn (1) geradlinig zur Gegenwalze (4) des Dosiersystems (3) geführt wird.

5. Vorrichtung nach einem der Ansprüche 1 bis 4, **dadurch gekennzeichnet, daß** das Dosiersystem (3) in einem eigenen, in Bahnlaufrichtung hinter dem Auftragsystem (2) angeordneten Gestell (11) gelagert ist.

6. Vorrichtung nach einem der Ansprüche 1 bis 5, **gekennzeichnet durch** ein Walzenauftragwerk als Auftragsystem (2).

7. Vorrichtung nach einem der Ansprüche 1 bis 5, **gekennzeichnet durch** ein Auftragsystem (2) mit einer zur die Bahn (1) abstützenden Gegenwalze (4, 33) offenen Auftragkammer (24).

8. Vorrichtung nach einem der Ansprüche 1 bis 5, **dadurch gekennzeichnet, daß** das Auftragsystem (2) eine Schlitzdüse (34) enthält, aus der das Beschichtungsmaterial auf die Bahn (1) gespritzt wird.

9. Vorrichtung nach einem der Ansprüche 1 bis 8, **dadurch gekennzeichnet, daß** das Dosiersystem (3) in einem gemeinsamen Gestell mit seiner Gegenwalze (4) gelagert ist.

## Claims

1. Apparatus for coating a web (1), especially a paper or board web, having an applicator system (2) for applying coating material in excess, a metering system (3) arranged at a distance downstream of the applicator system (2) in the web running direction to wipe off the excess down to the desired coat weight, and having a backing roll (4) which is mounted in a frame (5) *supported on the floor* and by which the web (1) is supported, at least during metering, **characterized in that** the frame (5) of the backing roll (4) has a clearance underneath the backing roll (4) in which a separate frame (8) with the applicator system (2) mounted therein is interchangeably arranged.

2. Apparatus according to Claim 1, **characterized in that** the frame (5) of the backing roll (4) has an opening on a transverse side, preferably on the transverse side facing the web run, through which opening the frame (8) with the applicator system (2) can be moved out of the frame (5) horizontally in the direction opposite to the web run.

3. Apparatus according to Claim 1, **characterized in that** the frame (5 has an opening on a long side, through which opening the frame (8) together with the *applicator system* (2) can be moved out of the frame (5) horizontally and transversely with respect to the web running direction.

4. Apparatus according to one of Claims 1 to 3, **characterized in that** the applicator system (2) has its own backing roll (33) mounted in the frame (8) to support the web (1) during application, by which backing roll (33) the web (1) is guided in a straight line to the backing roll (4) of the metering system (3).

5. Apparatus according to one of Claims 1 to 4, **characterized in that** the metering system (3) is mounted in its own frame (11) arranged downstream of the applicator system (2) in the web running direction.

6. Apparatus according to one of Claims 1 to 5, **characterized by** a roll applicator as the applicator system (2).

7. Apparatus according to one of Claims 1 to 5, **characterized by** an applicator system (2) with an applicator chamber (24) that is open towards the backing roll (4, 33) that supports the web (1).

8. Apparatus according to one of Claims 1 to 5, **characterized in that** the applicator system (2) has a slot nozzle (34) from which the coating material is sprayed onto the web (1).

9. Apparatus according to one of Claims 1 to 8, **characterized in that** the metering system (3) is mounted in a common frame with its backing roll (4).

## Revendications

1. Dispositif pour l'enduction d'une bande de matériau (1), en particulier d'une bande de papier ou de carton, avec un système de dépôt (2) pour déposer un matériau de revêtement en excès, un système de dosage (3) disposé à distance après le système de dépôt (2) dans le sens de défilement de la bande pour racler l'excédent jusqu'au poids de couchage désiré, et avec un contre-rouleau (4), qui est appuyé dans un bâti (5) appuyé sur le sol et par lequel la bande (1) est soutenue au moins pendant le dosage, **caractérisé en ce que** le bâti (5) du contre-rouleau (4) présente en dessous du contre-rouleau (4) un espace libre, dans lequel est disposé de façon interchangeable un bâti séparé (8) avec le système de dépôt (2) appuyé dans celui-ci.

2. Dispositif suivant la revendication 1, **caractérisé en ce que** le bâti (5) du contre-rouleau (4) présente dans une face transversale, de préférence dans la face transversale au défilement de la bande, une ouverture à travers laquelle le bâti (8) avec le système de dépôt (2) peut être déplacé hors du bâti (5), horizontalement dans le sens opposé au défilement de la bande.

3. Dispositif suivant la revendication 1, **caractérisé en ce que** le bâti (5) présente dans une face longitudinale une ouverture, à travers laquelle le bâti (8) avec le système de dépôt (2) peut être déplacé hors du bâti (5), horizontalement et transversalement au sens de défilement de la bande.

4. Dispositif suivant l'une quelconque des revendications 1 à 3, **caractérisé en ce que** le système de dépôt (2) présente un contre-rouleau propre (33), appuyé dans le bâti (8), pour soutenir la bande (1) pendant le dépôt, par lequel la bande (1) est guidée en ligne droite vers le contre-rouleau (4) du système de dosage (3).

5. Dispositif suivant l'une quelconque des revendications 1 à 4, **caractérisé en ce que** le système de dosage (3) est supporté dans un bâti propre (11), disposé après le système de dépôt (2) dans le sens de défilement de la bande.

6. Dispositif suivant l'une quelconque des revendications 1 à 5, **caractérisé par** un dispositif de dépôt à rouleau comme système de dépôt (2).

7. Dispositif suivant l'une quelconque des revendications 1 à 5, **caractérisé par** un système de dépôt (2) avec une chambre de dépôt (24) ouverte vers le contre-rouleau (4, 33) soutenant la bande (1).

8. Dispositif suivant l'une quelconque des revendications 1 à 5, **caractérisé en ce que** le système de dépôt (2) comporte une buse fendue (34), hors de laquelle le matériau de revêtement est projeté sur la bande (1).

9. Dispositif suivant l'une quelconque des revendications 1 à 8, **caractérisé en ce que** le système de dosage (3) est supporté dans un bâti commun avec son contre-rouleau (4).
